# EUROPÄISCHE PATENTSCHRIFT

(11) **EP 1 117 489 B1**
(45) Veröffentlichungstag und Bekanntmachung des Hinweises auf die Patenterteilung: **13.11.2002**
(21) Anmeldenummer: 99950553.0
(22) Anmeldetag: 25.09.1999
(51) Int. Cl.: B05C 17/01

(54) **KARTUSCHENPISTOLE**
CAULKING GUN
PISTOLET CALFEUTREUR

(30) Priorität: 05.10.1998 DE 19845685
(43) Veröffentlichungstag der Anmeldung: 25.07.2001
(73) Patentinhaber: Henkel Kommanditgesellschaft auf Aktien, 40589 Düsseldorf-Holthausen (DE)
(72) Erfinder: LEPSIUS, Tilwin, D-40545 Düsseldorf (DE); MAJOLO, Martin, D-41812 Erkelenz (DE); VAN DEN BERG, Jos, NL-5473 Heeswijk (NL)
(86) Internationale Anmeldenummer: EP9907144
(87) Internationale Veröffentlichungsnummer: WO00020124

(56) Entgegenhaltungen:
- US-A- 4 065 034
- PATENT ABSTRACTS OF JAPAN vol. 018, no. 664 (C-1288), 15. Dezember 1994 (1994-12-15) & JP 06 262114 A (SANUKI:KK), 20. September 1994 (1994-09-20)

## Beschreibung

Die Erfindung betrifft eine Kartuschenpistole mit einer langgestreckten Aufnahmeeinheit für eine mit dem abzugebenden Produkt gefüllte Kartusche, mit einer Dosiereinheit für das abzugebende Produkt und mit einem Handgriff, der sich in Betriebsstellung quer oder schräg zur langgestreckten Aufnahmeeinheit nach außen erstreckt.

Derartige bekannte Kartuschenpistolen werden zum Auspressen von viskosen Massen, z. B. Fugendichtungsmassen, aus Kartuschen verwendet. Bekannte Kartuschenpistolen bestehen aus der Aufnahmeeinheit, der Dosiereinheit und einem fest mit der Aufnahmeeinheit verbundenen Handgriff. Die Dosiereinheit weist eine verschiebbar gelagerte Kolbenstange mit einem Kolben auf, der gegen den verschiebbaren Boden einer eingelegten Kartusche drückt, so daß der Inhalt der Kartusche dosiert aus der Öffnung abgegeben wird, die dem verschiebbaren Boden gegenüberliegt. Mit dem Handgriff ist ein bewegliches, im allgemeinen schwenkbares Bedienungselement verbunden, welches mit der Kolbenstange zusammenwirkt. Durch manuelles Drücken auf dieses Bedienungselement wird die Kolbenstange und damit der Kolben bewegt, so daß der Boden der Kartusche zur Dosieröffnung der Kartusche hin geschoben wird und der Inhalt der Kartusche durch diese im allgemeinen düsenartige Öffnung nach außen gepreßt wird.

Nachteilig an den bekannten Kartuschenpistolen ist der Platzbedarf. Zwar kann die Kolbenstange in die Aufnahmeeinheit eingeschoben werden, aber der quer oder schräg zur langgestreckten Aufnahmeeinheit sich nach außen erstreckende Handgriff benötigt relativ viel Platz. Der Platzbedarf führt zu erhöhten Transport-, Verpackungs- und Lagerkosten beim Hersteller und Lieferanten. Auch der Platzbedarf im Verkaufsraum ist hoch. Schließlich benötigt der Anwender ebenfalls einen relativen großen Platz zum Lagern der nicht benutzten Kartuschenpistole.

Der Erfindung liegt daher die Aufgabe zugrunde, den Platzbedarf für eine nicht benutzte Kartuschenpistole der eingangs genannten Art erheblich zu verringern.

Diese Aufgabe wird erfindungsgemäß gelöst durch die Merkmale des Anspruchs 1.

Aus der Zusammenfassung der japanischen Druckschrift JP-A-06262114 ist bereits eine gattungsgemäße Kartuschenpistole mit einem schwenkbaren Handgriff bekannt.

In der Ruhestellung erfordert der Handgriff erheblich weniger Platz als in der Betriebsstellung, so daß die Kartuschenpistole beim Transport, beim Verpacken und bei der Lagerung sowie bei der Präsentation im Verkaufsraum erheblich weniger Raum benötigt.

Im Rahmen der Erfindung liegt es, daß der Handgriff lösbar mit den übrigen Teilen der Kartuschenpistole verbunden ist. Damit ein Verlust von einzelnen Teilen der Kartuschenpistole vermieden und die Benutzerfreundlichkeit erhöht wird, wird jedoch vorgeschlagen, daß der Handgriff schwenkbar mit der Aufnahmeund/oder der Dosiereinheit verbunden ist. Wenn die Dosiereinheit einen verschiebbaren Kolben aufweist, wird außerdem vorgeschlagen, daß der Handgriff um eine quer zur Hubrichtung des Kolbens verlaufende Schwenkachse schwenkbar ist.

Zur Erhöhung der Betriebssicherheit ist der Handgriff in einer weiteren vorteilhaften Ausgestaltung der Erfindung zumindest in der Betriebsstellung verriegelbar. Wenn die Aufnahmeeinheit eine Halterung zur Aufnahme der Dosiereinheit aufweist, ist es weiterhin von Vorteil, wenn der Handgriff mit der Halterung zusammenwirkende Schnappverbindungsteile aufweist, so daß der Handgriff auf einfache Weise verriegelt und wieder entriegelt werden kann.

Zur Verbesserung der Benutzerfreundlichkeit wird außerdem vorgeschlagen, daß die Schnappverbindungsteile zwei Gelenkarme aufweisen. Diese Gelenkarme befinden sich dabei vorzugsweise auf dem Handgriff im Bereich der Schwenkachse.

Von besonders großem Vorteil ist es, wenn der Handgriff sowohl in der Betriebsstellung als auch in der Ruhestellung verriegelbar ist. Auch in der Ruhestellung des Handgriffs läßt sich die Kartuschenpistole in diesem Fall besonders einfach handhaben. Zur Verriegelung des Handgriffs in der Ruhestellung wird weiterhin vorgeschlagen, daß die Halterung mit dem freien Ende des Handgriffs zusammenwirkende Schnappverbindungsteile aufweist. Diese können beispielsweise in Form einer vorspringenden Lasche vorgesehen sein, hinter die das Ende des Handgriffs einrasten kann. Auf diese Weise sind für die Schnappverbindung keine zusätzlichen Teile auf dem Handgriff erforderlich.

Entfällt beim Gebrauch üblicher Kartuschenpistolen die vom Bedienungshebel auf den Kolben ausgeübte Kraft, wenn z. B. der Bedienungshebel losgelassen wird, so übt die in der Kartusche befindliche Substanz einen Gegendruck auf den Kolben aus, so daß ein Sperrmechanismus vorgesehen ist, welcher jegliche Rückwärtsbewegung des Kolbens verhindert. Die dadurch ständig auf den Kartuschenkolben wirkende Kraft ist zwar während des Auspressens der Masse von Vorteil, führt aber bei Arbeitsunterbrechung zu einem unerwünschten Austritt der viskosen Masse, was "Nachlaufen" genannt wird. Derartige Sperrmechanismen sind bei üblichen Kartuschenpistolen außerdem konstruktiv kompliziert und müssen separat bedient, nämlich gelöst, werden, um bei Arbeitsunterbrechung ein Nachlaufen zu verhindern.

In einer weiteren vorteilhaften Ausgestaltung der Erfindung wird daher vorgeschlagen, daß die Dosiereinheit eine mit dem Kolben zusammenwirkende Bremsvorrichtung aufweist, so daß eine aus konstruktiver Sicht einfache Kartuschenpistole mit guten Dosiereigenschaften erhalten wird. Die Bremsvorrichtung hält die Kolbenstange während des Auspreßvorganges im wesentlichen in ihrer Position, wenn der Bedienungshebel losgelassen wird, um einen erneuten Preßvorgang zu beginnen. Die Bremsvorrichtung ermöglicht aber bei Arbeitsunterbrechung ein geringfügiges Zurückweichen der Kolbenstange, um den Kartuschenkolben zu entlasten und auf diese Weise ein Nachlaufen zu verhindern. Auf die bekannten komplizierten Sperrmechanismen kann daher verzichtet werden, da die Pistole bei Arbeitsunterbrechung sich automatisch entspannt.

Wenn der Kolben eine Kolbenstange aufweist, besteht die Bremsvorrichtung vorzugsweise aus einem die Kolbenstange zumindest teilweise eng umschließenden Teil der Halterung.

Nachfolgend werden Ausführungsbeispiele der Erfindung anhand von Zeichnungen näher erläutert. Es zeigen
- Figur 1: eine teilweise durchbrochene perspektivische Ansicht einer erfindungsgemäßen Kartuschenpistole mit dem Handgriff in der Ruhestellung,
- Figur 2: die Kartuschenpistole nach Figur 1 mit dem Handgriff in der ausgeklappten Betriebsstellung,
- Figur 3: die Verbindung zwischen dem Handgriff und den übrigen Teilen der Kartuschenpistole in teilweise durchbrochener perspektivischer Detailansicht aus der Richtung des Pfeils III in Figur 2,
- Figur 4: einen Schnitt entlang der Linie IV-IV in Figur 3,
- Figur 5: einen Schnitt entlang der Linie V-V in Figur 3,
- Figur 6: eine teilweise durchbrochene perspektivische Ansicht der Kartuschenpistole in einer Verkaufsverpackung, wobei sich der Handgriff in der Ruhestellung befindet, zusammen mit einer Kartusche,
- Figur 7: eine verpackte Kartuschenpistole nach Figur 6, aber ohne mitverpackte Kartusche, und
- Figur 8: einen Längsschnitt durch ein weiteres Ausführungsbeispiel.

In allen Zeichnungen haben gleiche Bezugszeichen die gleiche Bedeutung und werden daher gegebenenfalls nur einmal erläutert.

Die in den Figuren dargestellte Kartuschenpistole 1 weist eine Aufnahmeeinheit 2 zur Aufnahme einer Kartusche, eine Dosiereinheit 3 sowie einen mit der Aufnahmeeinheit 2 und der Dosiereinheit 3 verbundenen Handgriff 4 auf, wobei dieser von der Ruhestellung in Figur 1 in die Betriebsstellung nach Figur 2 klappbar ist. Das abzugebende Produkt, z. B. die Fugendichtungsmasse, befindet sich in einer zylinderförmigen Kartusche 10 mit einem verschiebbaren Boden, welcher der Kartuschenöffnung gegenüberliegt (Figur 6). Die Aufnahmeeinheit 2 hat eine Halterung 5 mit einer ringförmigen Vorderseite 6, zwei Trägern 7 und einem an der Rückseite befindlichen Gehäuse 8 zur Aufnahme der Dosiereinheit 3. Die Halterung 5 umschließt dabei einen Raum 9 zur Aufnahme der Kartusche 10.

Die Dosiereinheit 3 weist einen Kolben 11 auf, welcher am Ende einer verschiebbar im Gehäuse 8 gelagerten Kolbenstange 12 angebracht ist. Im Gehäuse 8 ist außerdem eine auf an sich bekannte Weise kippbare Mitnehmerscheibe 13 angebracht (Figur 5), durch deren Öffnung 14 die Kolbenstange 12 hindurchragt. Die Öffnung 14 ist dabei etwas größer als der Durchmesser der Kolbenstange 12, so daß die Mitnehmerscheibe 13 frei entlang der Kolbenstange 12 verschiebbar ist. Die Mitnehmerscheibe 13 wird durch eine Druckfeder 15 nach hinten gedrückt. Zum Verschieben der Kolbenstange 12 weist der Handgriff 4 ein Bedienungselement 16 auf, welches auf die Unterseite der Mitnehmerscheibe 13 einwirkt. Dieses Bedienungselement 16 ist Teil eines um eine Achse 18 schwenkbaren Bedienungshebels 17, welcher durch eine Torsionsfeder 19 in einer Ruhestellung gehalten wird. Durch die Betätigung des Bedienungshebels 17 und die Vorwärtsbewegung des Bedienungselementes 16 wird die Mitnehmerscheibe 13 zunächst nach vorne gekippt, bis sie gegen die Kolbenstange 12 drückt und dort verkantet, und anschließend entgegen der Vorspannkraft der Druckfeder 15 weiter nach vorne geschoben, wobei sie die Kolbenstange 12 mit dem Kolben 11 nach vorne bewegt.

Um zu verhindern, daß der Kolben 11 und die Kolbenstange 12 zurückgedrückt werden, sobald der Bedienungshebel 17 losgelassen und durch die Kraft der Torsionsfeder 19 zurückgeschwenkt wird, befindet sich im Gehäuse 8 außerdem eine Bremsvorrichtung 20 (Figuren 3 und 5), welche aus einer auf der Kolbenstange 12 sitzenden Klemmplatte besteht und eine Öffnung 21 aufweist, deren Durchmesser dem Durchmesser der Kolbenstange 12 entspricht. Die Bremsvorrichtung 20 übt dadurch zu jedem Zeitpunkt eine Reibungskraft auf die Kolbenstange 12 auf. Die Reibungskraft ist so gering, daß sie ohne Schwierigkeiten überwunden wird, wenn der Bedienungshebel 17 betätigt und die Kolbenstange 12 nach vorne geschoben wird. Die Reibungskraft ist jedoch mindestens so groß wie die vom verschiebbaren Kartuschenboden auf den Kolben 11 ausgeübte Kraft, so daß der Kolben 11 mit der Kolbenstange 12 sich nicht rückwärts bewegt, wenn der Bedienungshebels 17 losgelassen wird.

Erfindungsgemäß läßt sich die Kartuschenpistole auf einfache und problemlose Weise verpacken und lagern, da der Handgriff 4 zwischen einer Ruhestellung und einer Betriebsstellung bewegbar ist. Im vorliegenden Beispiel ist der Handgriff 4 zusammenklappbar. Dazu ist der Handgriff 4 um die gleiche Achse 18 wie der Bedienungshebel 17 schwenkbar. Die quer zur Hubrichtung des Kolbens 11 verlaufende Schwenkachse 18 ist in nach unten sich erstreckenden Fortsätzen 22 des Gehäuses 8 gelagert (Figur 5). In der Ruhestellung (Figur 1) ist daher der Handgriff 4 neben und parallel zur langgestreckten Halterung 5 angeordnet.

Im Ausführungsbeispiel kann der Handgriff 4 sowohl in der Ruhestellung als auch in der Betriebsstellung verriegelt werden. Zur Verriegelung in der Ruhestellung dient eine vorspringende Lasche 23 an der Unterseite der Halterung 5 (Figuren 1 und 3), wobei das freie Ende 24 des Handgriffs 4 hinter dieser Lasche 23 einrastet.

Zur Verriegelung in der Betriebsstellung dienen Schnappverbindungsteile, die sich an der Oberseite des Handgriffs 4 befinden (Figuren 3 und 4). Die Schnappverbindungsteile bestehen aus zwei Gelenkarmen 25, deren Enden 26 hakenförmig ausgeführt sind. Im vorliegenden Beispiel sind die Gelenkarme 25 mit dem Handgriff 4 einstückig aus einem elastischen und biegsamen Material hergestellt, so daß sie "gelenkig" sind. Wenn der Handgriff 4 in die Betriebsstellung geschwenkt ist, ragen die hakenförmigen Enden 26 durch Öffnungen 27 in der rückseitigen Wand des Gehäuses 8 hindurch, wo sie hinter Nocken 28 festhaken. Zum Entriegeln des Handgriffs 4 werden die freien Enden 29 der Gelenkarme 25 in Richtung des Pfeiles P (Figuren 3 und 4) zusammengedrückt, so daß sich die hakenförmigen Enden 26 auseinanderbewegen und sich dabei von den Nocken 28 lösen.

Da der Handgriff 4 zusammengeklappt werden kann, ist der Platzbedarf der nicht benutzten Kartuschenpistole 1 erheblich geringer als im auseinandergeklappten Zustand. Damit wird der Vorteil erreicht, daß eine relativ kleine und günstig geformte Verpackung 30 verwendet werden kann, die sich leicht stapeln läßt und außerdem wenig Verkaufsfläche einnimmt (Figuren 6 und 7). Die Kartuschenpistole kann dabei ohne (Figur 7), aber auch mit einer oder mehreren Kartuschen 10 und einer Spritzdüse 31 (Figur 6) verkauft werden. Nach dem Gebrauch läßt sich die Kartuschenpistole 1 durch Zusammenklappen des Handgriffs 4 auf besonders praktische Weise aufbewahren, beispielsweise indem eine mit der Halterung 5 verbundene Öse 32 (Figur 3) an einen Haken gehängt wird.

Figur 8 zeigt in schematischer Darstellung einige weitere vorteilhafte Einzelheiten eines weiteren Ausführungsbeispiels der erfindungsgemäßen Kartuschenpistole. Der Deutlichkeit halber sind in dieser Zeichnung einige Teile wie die Druckfeder 15 und die Mitnehmerscheibe 13 weggelassen.

Im Gegensatz zum bisherigen Ausführungsbeispiel ist der Klemmring 20 weiter vorne angeordnet. Er dient nicht nur als Bremsvorrichtung, sondern streift im Betrieb auch den Abrieb ab, der durch das Einkerben der Mitnehmerscheibe 13 in die Kolbenstange 12 entsteht.

Ferner ist ein mit Öl getränkter Ring 33 auf der Kolbenstange 12 vorgesehen, welcher im Betrieb für einen dünnen Ölfilm auf der Kolbenstange 12 sorgt. Zum einen wird die Kolbenstange 12 auf diese Weise gereinigt. Zum anderen wird sie bei der Lagerung oder beim Betrieb in einer feuchten Umgebung vor Korrosion geschützt. Durch das ständige Einkerben der Mitnehmerscheibe 13 in die üblicherweise aus Eisen/Stahl bestehende Kolbenstange 12 ist diese nämlich in feuchter Umgebung sehr anfällig für Korrosion bzw. Oxidation.

Ferner ist auf der Oberseite des Gehäuses 8 eine Öffnung 34 angebracht, in welche eine nicht benutzte Verschlußkappe 35 der Kartusche bzw. eine nicht benutzte Auslaßdüse der Kartusche eingesetzt werden kann, damit der Anwender sie nicht verliert.

Die Erfindung ist nicht auf das beschriebene Ausführungsbeispiel beschränkt. So könnte der Handgriff beispielsweise nicht nur schwenkbar, sondern auch auf andere Weise beweglich mit der Halterung verbunden sein. Außerdem könnte der Handgriff auch in einer anderen Richtung als im vorliegenden Beispiel schwenkbar sein. Der Handgriff könnte sogar lösbar mit dem Rest der Kartuschenpistole verbunden sein.

### Bezugszeichenliste

- 1: Kartuschenpistole
- 2: Aufnahmeeinheit
- 3: Dosiereinheit
- 4: Handgriff
- 5: Halterung
- 6: Vorderseite
- 7: Träger
- 8: Gehäuse
- 9: Raum
- 10: Kartusche
- 11: Kolben
- 12: Kolbenstange
- 13: Mitnehmerscheibe
- 14: Öffnung
- 15: Druckfeder
- 16: Bedienungselement
- 17: Bedienungshebel
- 18: Achse, Schwenkachse
- 19: Torsionsfeder
- 20: Bremsvorrichtung, Klemmring
- 21: Öffnung
- 22: Fortsatz
- 23: Lasche
- 24: Ende des Handgriffs
- 25: Gelenkarm
- 26: Ende
- 27: Öffnung
- 28: Nocken
- 29: Ende
- 30: Verpackung
- 31: Spritzdüse
- 32: Öse
- 33: Ring
- 34: Öffnung
- 35: Kappe

## Patentansprüche

1. Kartuschenpistole (1) mit einer langgestreckten Aufnahmeeinheit (2) für eine mit dem abzugebenden Produkt gefüllte Kartusche (10), mit einer Dosiereinheit (3) für das abzugebende Produkt und mit einem Handgriff (4), der sich in Betriebsstellung quer oder schräg zur langgestreckten Aufnahmeeinheit (2) nach außen erstreckt, wobei die Dosiereinheit (3) einen verschiebbaren Kolben (11) und der Kolben (11) eine Kolbenstange (12) aufweist und wobei der Handgriff (4) von der Betriebsstellung in eine Ruhestellung bewegbar ist, in welcher der Handgriff (4) im wesentlichen parallel zur langgestreckten Aufnahmeeinheit (2) angeordnet ist,
**dadurch gekennzeichnet,**
**dass** die Aufnahmeeinheit (2) eine Halterung (5) zur Aufnahme der Dosiereinheit (3) aufweist und der Handgriff (4) mit der Halterung (5) zusammenwirkende Schnappverbindungsteile (25, 26) aufweist.

2. Kartuschenpistole nach Anspruch 1,
**dadurch gekennzeichnet,**
**dass** der Handgriff (4) schwenkbar mit der Aufnahme- und/oder der Dosiereinheit (2, 3) verbunden ist.

3. Kartuschenpistole nach Anspruch 2,
**dadurch gekennzeichnet,**
**dass** der Handgriff (4) um eine quer zur Hubrichtung des Kolbens (11) verlaufende Schwenkachse (18) schwenkbar ist.

4. Kartuschenpistole nach einem der vorhergehenden Ansprüche,
**dadurch gekennzeichnet,**
**dass** die Schnappverbindungsteile zwei Gelenkarme (25) aufweisen.

5. Kartuschenpistole nach Anspruch 4,
**dadurch gekennzeichnet,**
**dass** die Gelenkarme (25) sich auf dem Handgriff (4) im Bereich der Schwenkachse (18) befinden.

6. Kartuschenpistole nach einem der vorhergehenden Ansprüche,
**dadurch gekennzeichnet,**
**dass** der Handgriff (4) sowohl in der Betriebsstellung als auch in der Ruhestellung verriegelbar ist.

7. Kartuschenpistole nach Anspruch 6,
**dadurch gekennzeichnet,**
**dass** die Halterung (5) mit dem freien Ende (24) des Handgriffs (4) zusammenwirkende Schnappverbindungsteile (23) aufweist.

8. Kartuschenpistole nach einem der vorhergehenden Ansprüche,
**dadurch gekennzeichnet,**
**dass** die Dosiereinheit (3) eine mit dem Kolben (11) zusammenwirkende Bremsvorrichtung (20) aufweist.

9. Kartuschenpistole nach Anspruch 8,
**dadurch gekennzeichnet,**
**dass** die Bremsvorrichtung aus einem die Kolbenstange (12) zumindest teilweise eng umschließenden Teil (20) der Halterung (5) besteht.

## Claims

1. Caulking gun (1) comprising an elongate receiving unit (2) for a cartridge (10) filled with the product to be delivered, a metering unit (3) for the product to be delivered and a handle (4) which in operational setting extends outwardly and transversely or obliquely relative to the elongate receiving unit (2), wherein the metering unit (3) comprises a displaceable piston (11) and the piston (11) comprises a piston rod (12) and wherein the handle (4) is movable from the operational setting into a rest setting in which the handle (4) is arranged substantially parallel to the elongate receiving unit (2), **characterised in that** the receiving unit (2) comprises a holder (5) for receiving the metering unit (3) and the handle (4) comprises snap connecting members (25, 26) co-operating with the holder (5).

2. Caulking gun according to claim 1, **characterised in that** the handle (4) is pivotably connected with at least one of the receiving unit (2) and the metering unit (3).

3. Caulking gun according to claim 2, **characterised in that** the handle (4) is pivotable about a pivot axis (18) extending transversely to the stroke direction of the piston (11).

4. Caulking gun according to one of the preceding claims, **characterised in that** the snap connecting members comprise two hinge arms (25).

5. Caulking gun according to claim 4, **characterised in that** the pivot arms (25) are disposed on the handle (4) in the region of the pivot axis (18).

6. Caulking gun according to one of the preceding claims, **characterised in that** the handle (4) is lockable in both the operational setting and the rest setting.

7. Caulking gun according to claim 6, **characterised in that** the holder (5) comprises snap connecting members (23) co-operating with the free end (24) of the handle (4).

8. Caulking gun according to one of the preceding claims, **characterised in that** the metering unit (3) comprises a braking device (20) co-operating with the piston (11).

9. Caulking gun according to claim 8, **characterised in that** the braking device consists of a part (20), which closely surrounds the piston rod (12) at least in part, of the holder (5).

## Revendications

1. Pistolet à cartouche (1) dans lequel :
- il est prévu une unité d'accueil (2) longitudinale pour recevoir une cartouche (10) remplie du produit à délivrer, une unité de dosage (3) pour le produit à délivrer et une poignée (4) qui, en position de service s'étend vers l'extérieur, perpendiculairement ou obliquement par rapport à l'unité d'accueil longitudinale (2),
- l'unité de dosage (3) présente un piston coulissant (11) monté sur une tige de piston (12),
- la poignée (4) peut être déplacée de la position de service à une position de repos dans laquelle cette poignée est parallèle à l'unité d'accueil longitudinale (2),
**caractérisé en ce que**
l'unité d'accueil (2) comporte un support (5) pour loger l'unité de dosage (3) et la poignée comporte des parties de liaison par encliquetage (25, 26) coopérant avec le support (5).

2. Pistolet à cartouche selon la revendication 1,
**caractérisé en ce que**
la poignée (4) est reliée, en pouvant basculer, à l'unité d'accueil (2) et/ou à l'unité de dosage (3).

3. Pistolet à cartouche selon la revendication 2,
**caractérisé en ce que**
la poignée (4) peut basculer autour d'un axe de basculement (18) perpendiculaire à la direction de déplacement du piston (11).

4. Pistolet à cartouche selon une des revendications précédentes
**caractérisé en ce que**
les parties de liaison par encliquetage présentent deux bras articulés (25).

5. Pistolet à cartouche selon la revendication (4),
**caractérisé en ce que**
les bras articulés (25) se trouvent sur la poignée (4), dans la zone de l'axe de basculement (18).

6. Pistolet à cartouche selon l'une des revendications précédentes
**caractérisé en ce que**
la poignée (4) peut être verrouillée en position de service et en position de repos.

7. Pistolet à cartouche selon la revendication 6,
**caractérisé en ce que**
le support (5) présente des parties de liaison par encliquetage (23) coopérant avec l'extrémité libre (24) de la poignée (4).

8. Pistolet à cartouche selon l'une des revendications précédentes,
**caractérisé en ce que**
l'unité de dosage (3) présente un dispositif de freinage (20) coopérant avec le piston (11).

9. Pistolet à cartouche selon la revendication 8,
**caractérisé en ce que**
le dispositif de freinage est constitué par une partie (20) du support (5) entourant étroitement, au moins en partie, la tige de piston (12).
